# EUROPÄISCHE PATENTSCHRIFT

(11) **EP 0 616 383 B1**
(45) Veröffentlichungstag und Bekanntmachung des Hinweises auf die Patenterteilung: **03.12.1997**
(21) Anmeldenummer: 94103992.7
(22) Anmeldetag: 15.03.1994
(51) Int. Cl.: H01Q 1/27

(54) **Antennenanordnung für in der Hand tragbare Funkgeräte**
Antenna device for hand-held portable transceivers
Antenne pour radio-émetteur-récepteur portatif

(30) Priorität: 19.03.1993 CH 838/93
(43) Veröffentlichungstag der Anmeldung: 21.09.1994
(73) Patentinhaber: ASCOM BUSINESS SYSTEMS AG, CH-4503 Solothurn (CH)
(72) Erfinder: Obi, René, CH-4538 Oberbipp (CH)
(74) Vertreter: AMMANN PATENTANWÄLTE AG BERN AMMANN INGENIEURS-CONSEILS EN PROPRIETE INTELLECTUELLE SA BERNE AMMANN PATENT ATTORNEYS LTD BERNE

(56) Entgegenhaltungen:
- EP-A- 0 117 283
- DE-A- 4 212 808
- US-A- 4 004 228
- US-A- 4 736 454
- US-A- 4 894 663
- PATENT ABSTRACTS OF JAPAN vol. 17, no. 264 (E-1370) 24. Mai 1993 & JP-A-05 007 109 (MITSUBISHI ELECTRIC) 14. Januar 1993
- PATENT ABSTRACTS OF JAPAN vol. 17, no. 328 (E-1385) 22. Juni 1993 & JP-A-05 037 416 (MATSUSHITA ELECTRIC) 12. Februar 1993

## Beschreibung

Die Erfindung betrifft eine Antennenanordnung für in der Hand tragbare Funkgeräte.

Unter in der Hand tragbaren Funkgeräten werden hier Geräte verstanden, die über Funk kommunizierend und die problemlos manuell handhabbar, insbesondere leicht und jederzeit tragbar sind. Hierzu gehören z.B. Mobilfunkgeräte und vor allem die Handapparate der Schnurlostelefonie, jedoch keine Geräte, deren mobiler Einsatz nur in Kombination mit einem Fahrzeug sinnvoll ist.

Schnurlostelefone sind heute allgemein bekannt. Sie weisen jeweils ein Basisgerät und ein Handgerät auf. Das Basisgerät ist relativ ortsfest angeordnet und über eine Anschlussleitung wie ein herkömmliches Telefon mit dem Telefonnetz verbunden. Das Handgerät ist dagegen in einem Umkreis der Grössenordnung 100 m frei bewegbar, wobei die Verbindung zum Basisgerät im Vollduplex über einen oder zwei Funkkanäle erfolgt. Beide Geräte sind in Grösse und Gewicht mit konventionellen Telefonen vergleichbar.

Schnurlostelefone stehen heute wie alle Einrichtungen der Telekommunikation unter einem hohen Kostendruck. Es besteht daher die allgemeine Aufgabe, z.B. die Handgeräte von Schnurlostelefonen nicht nur leicht, dauerhaft, ergonomisch und formschön auszubilden, sondern auch bezüglich ihrer technischen Funktionen fortschrittlich, allen einschlägigen Normen entsprechend, fertigungsgerecht und dazu vor allem preiswert. Gelingt das letzte nicht, ist ein Markterfolg so gut wie ausgeschlossen.

Als Antenne für in der Hand tragbare Funkgeräte sind z.B. Teleskopantennen bekannt. Die Länge der Antenne richtet sich nach der verwendeten Funkfrequenz und beträgt bei Frequenzen im GigaHertzbereich noch einige Zentimeter. Die Antenne bildet jeweils ein aus dem Gehäuse des Gerätes herausragendes Bauteil, das speziell befestigt, angeschlossen und gegenüber Beschädigungen geschützt ist.

Eine Dipolantenne, die in einem tragbaren Funkgerät integriert ist, ist aus dem Dokument EP-A- 0 117 283 bekannt.

Im Rahmen der genannten allgemeinen Aufgabe besteht nun ein Detailproblem darin, für den Bereich der Geräteantennen eine gegenüber dem bisherigen bessere Lösung zu finden.

Die Lösung dieses Detailproblems bzw. der konkretisierten Aufgabe ist durch den kennzeichnenden Teil von Anspruch 1 gegeben. Die Lösung bringt in fertigungstechnischer und preislicher Hinsicht einen wesentlichen Fortschritt. Die abhängigen Ansprüche geben Ausgestaltungen der Erfindung an.

Im folgenden wird die Erfindung anhand von neun Figuren beispielsweise näher beschrieben. Es zeigen:
Fig. 1 - Schematische Darstellung einer Antennen-Anordnung
Fig. 2 - Perspektivische Ansicht eines ersten Ausführungsbeispiels
Fig. 3 bis 9 - Varianten von Antennen.

Fig. 1 zeigt eine schematische Darstellung einer Antennen-Anordnung, wie sie bei in der Hand tragbaren Funkgeräten einsetzbar ist. Die Anordnung weist eine Antenne 10 und eine Anpassleitung 15 auf. Die Antenne 10 und die Anpassleitung 15 sind so aufeinander abgestimmt, dass die Eingangs- bzw. Ausgangsimpedanz der Antenne und die Impedanz der Anpassleitung 15 gleich sind. Im noch zu beschreibenden, bevorzugten Ausführungsbeispiel beträgt diese Impedanz beispielsweise 50 Ω.

Die Antenne 10 ist nun bevorzugt als Halbwellendipol ausgebildet. Dieser Dipol besitzt zwei im wesentlichen gleich lange, symmetrische Antennenarme 11, 12, deren Länge im Vakuum insgesamt der halben Wellenlänge /2 der Resonanzfrequenz entsprechen würde. Bei einer heute üblichen Arbeitsfrequenz von z.B. 1,890 GHz wäre diese Länge etwa 8 cm. Durch die dielektrischen Eigenschaften der Umgebung der Antennenarme 11, 12 wird die genannte Länge jedoch sehr massgeblich verringert.

Die Anpassleitung 15 ist mittig zur Antenne 10 und quer zu dieser angeordnet. Die Anpassleitung ist mit ihrem einen Ende an den einen der Antennenarme, z.B. den Arm 11 angeschlossen und mit ihrem anderen Ende an nicht gezeigte Elektronikschaltkreise, insbesondere Sende- und Empfangsschaltkreise. Der Aufbau der Anpassleitung umfasst zwei unterschiedliche, hochohmige Microstrip-Leiter 17.1, 17.2 und zwei unterschiedliche Kondensatoren 18.1, 18.2, die mit ihren einen Polen an Masse liegen. Die Microstrip-Leiter 17 stellen bei Hochfrequenz RL-Impedanzen dar, die Kondensatoren 18 RC-Impedanzen. Gesamthaft ergibt sich für die Anpassleitung 15 das Verhalten einer LC-Impedanz, deren Wert durch Verändern der Werte der einzelnen Elemente (17.1, 17.2, 18.1, 18.2) variierbar ist.

Fig. 2 zeigt ein erstes, praktisches Ausführungsbeispiel einer Antennenanordnung entsprechend Fig. 1. In perspektivischer Ansicht ist eine tragende, zweiseitig beschichtete Leiterplatte 20 dargestellt, bevorzugt eine Platte auf der Basis von Glasepoxyd. Auf der einen, in der Darstellung oberen Seite 19 der Platte 20 und nahe am Plattenrand 25, sowie parallel zu diesem Rand 25 sind die Antennenarme 11, 12 als gedruckte Leiterzüge angeordnet. Am Kontaktende des einen Armes 11 ist die Anpassleitung 15 angeschlossen. Diese umfasst die hochohmigen, gedruckten Microstrip-Leitungen 17.1, 17.2, an die die Kondensatoren 18.1, 18.2 als diskrete Bauelemente angeschlossen sind.

Die Microstrip-Leitungen 17 sind mäanderförmig geführt, wobei zwischen jeweils zwei Schenkeln in Art von Leitersprossen mehrere Querverbindungen angeordnet sind. Diese Querverbindungen lassen sich einzeln und beginnend von der offenen Seite her durchtrennen. Hierdurch besteht die Möglichkeit, die Länge der Microstrip-Leitungen schrittweise zu vergrössern und damit die RL-Impedanz dieser Leitungsabschnitte zu trimmen. Den beiden Microstrip-Leitungen 17.1 und 17.2 von Fig. 1 entsprechen damit im wesentlichen die beiden leiterförmigen Leitungsabschnitte samt deren Randbereichen.

Die Anpass-Leitung 15 ist an ihrem der Antenne 10 abgekehrten Ende entweder direkt mit einem elektronischen Schaltkreis, z.B. einem Sendeverstärker verbunden oder mit einer Leitung von vorgegebenem Wellenwiderstand, insbesondere einer 50-Ω-Leitung 28.

Auf der in Fig. 2 unteren, anderen Seite 21 der Platte 20 ist eine relativ grossflächige Masse-Fläche 22 angeordnet. Diese schraffiert dargestellte Fläche 22 liegt auf Erdpotential und wirkt mit der Anpassleitung 15 zusammen, jedoch nicht mit der Antenne 10. Ihre Form ist daher so gewählt, dass sie den Bereich der Anpassleitung 15 und den weitaus überwiegenden Teil der elektronischen Schaltkreise vollständig abdeckt, die Antennenarme 11, 12 dagegen im wesentlichen vollständig unabgedeckt lässt. Als Ausnahme dieser Regel reicht die Masse-Fläche 22 mit einem relativ spitz auslaufenden Ende 23 bis zur Antennen-Mitte, wo das innere Ende des Antennenarms 12 durch die Platte 20 hindurch mit der Masse-Fläche 22 verbunden und damit geerdet ist.

Die Kondensatoren 18 sind ebenfalls mit ihren einen Anschlusspolen durch die Leiterplatte 20 hindurch mit der Masse-Fläche 22 verbunden und liegen damit einseitig auf dem Bezugspotential Null.

Die beschriebene Antennen-Anordnung ist im Aufbau einfach und vor allem in der Technik der konventionellen gedruckten Leiterplatten herstellbar. Dies hat den besonderen Vorteil, dass die Antennen-Anordnung zusammen mit dem Verdrahtungsmuster der elektronischen Schaltkreise eines z.B. Handgerätes eines Schnurlostelefons herstellbar ist, insbesondere auf einer einzigen, gemeinsamen Platte 20. Dies spart dann weiter Befestigungsmittel im Handgerät und vereinfacht die Montage.

Die Arme 11, 12 der Antenne 10 sind entsprechend den Figuren 1 und 2 etwa linear und liegen im wesentlichen auf einer gemeinsamen Geraden. Die nachfolgenden Figuren zeigen in schematischer Ansicht Varianten der Antenne 10, die ebenfalls spiegelsymmetrisch ausgebildet sind.

Fig. 3 zeigt als erste Variante eine Antenne, deren Arme 111, 112 L-förmig gewinkelt sind, wobei die inneren, einander zugekehrten Schenkel der Antennenarme auf einer gemeinsamen Geraden liegen.
Fig. 4 zeigt als zweite Variante eine Antenne 10 mit kreisbogenförmig geformten Armen 211, 212. Hierbei liegen diese Arme auf einem gemeinsamen Kreis.
Fig. 5 zeigt als dritte Variante eine Antenne 10, bei der die Arme 311, 312 in ihren inneren, einander zugekehrten Bereichen wellenförmig ausgebildet sind und in ihren äusseren Bereichen linear.
Fig. 6 zeigt als vierte Variante eine Antenne 10, bei der im Vergleich zur dritten Variante (Fig. 5) die linearen und die wellenförmigen Bereiche der Arme 311, 312 miteinander vertauscht sind.

Jede der bis hierher beschriebenen Antennen 10 bildet einen planaren Halbwellendipol mit spiegelsymmetischen Antennenarmen 11, 12; 111, 112; 211, 212; 311, 312. Die Arme liegen vollständig auf einer einzigen Seite (z.B. 19) der Leiterplatte 20 auf und sind bevorzugt als gedruckte Leiterzüge ausgebildet. Als bevorzugtes Material für die Leiterplatte 20 wird Glasepoxyd genannt. Es ist jedoch auch anderes Material möglich, z.B. Keramikmaterial, auf dem die Antennenarme im Siebdruckverfahren entsprechend der Dickfilmtechnik hergestellt sind. Wichtig für die Antenne 10 ist generell, dass sie nahe zum Plattenrand 25 der Platte 20 liegt. Dies gilt für ihren gesamten Verlauf, also für beide Arme und die gesamte Ausdehnung der Arme.

Fig. 7 zeigt eine weitere Antenne 10, dargestellt im Schnitt durch eine Leiterplatte 20. Hiernach ist die Antenne zweischichtig und formgleich auf beiden Seiten 19, 21 der Platte 20 ausgebildet, wobei eine Vielzahl von Verbindungen 31 durch die Platte 20 hierdurch die beiden Antennenhälften innig miteinander verbinden. Die Verbindungen 31 sind problemlos und im wesentlichen automatisch durch gebohrte Löcher in der Platte 20 durchplattierbar.

Fig. 8 zeigt den Schnitt quer durch eine weitere Antenne 10. Diese Antenne ist vorwiegend am stirnseitigen Plattenrand 25 einer Leiterplatte 20 angeordnet. Hierzu ist der Randbereich beider Seiten 19, 21 der Platte 20 mit einander zugeordneten Leiterbahnen belegt, die um die Plattenkante herum elektrisch miteinander verbunden sind, z.B. durch eine Plattierung 26.

Fig. 9 zeigt den Schnitt quer durch eine weitere Antenne 10. Bei dieser Antenne liegt der eine Arm 411 auf der einen Seite 19 der Leiterplatte 2o und der andere Arm 412 auf deren anderer Seite 21. Durch diesen Aufbau wird die Bohrung durch die Platte 20 überflüssig, die entsprechend Fig. 2 vom anderen Antennenarm aus zum Ende 23 der Masse-Fläche 22 führt.

Die beschriebene Antennenanordnung lässt eine ganze Reihe weiterer Variationen zu. Nachfolgend werden einige Beispiele angegeben:
- Die Leiterplatte 20 kann nach der sogenannten Dickfilmtechnik mit Hilfe des Siebdrucks hergestellt sein anstatt in der konventionellen Ätztechnik.
- Die Dicke und die Oberflächeneigenschaften der Antennenarme 11, 12 können variieren.
- Es lassen sich die Antennenarme 11, 12 als Stanzteile aus Metallblech herstellen und auf die Leiterplatte 20 aufkleben.
- Die Leiterplatte 20 kann mehrschichtig aufgebaut sein, wobei dann im Bereich der Antennenarme 11, 12 sämtliche Metallschichten entfernt sein müssen.
- Die Antenne 10 kann anders als eine Halbwellen-Dipol ausgebildet sein, z.B. als einarmige Stabantenne oder als Schlitzantenne.

Insgesamt ergibt sich durch die Erfindung ein wesentlicher, technischer Entwicklungsschritt in Bezug auf die Fertigbarkeit, was sich in der Reduzierung der Herstellungskosten zeigt. Der Anwendung sind keine grundsätzlichen Grenzen gezogen. Sinnvoll ist jedoch vor allem die Verwendung in handlichen Geräten für den allgemeinen Gebrauch, insbesondere in Handgeräten der Schnurlostelefonie und den zugehörigen Basisgeräten.

## Patentansprüche

1. Antennenanordnung für ein in der Hand tragbares Funkgerät,
- wobei das Funkgerät eine Leiterplatte (20) umfasst, die wenigstens einen wesentlichen Teil der elektronischen Schaltkreise des Gerätes und die Verbindungsleitungen zwischen diesen trägt, und
- wobei die Antennenanordnung die eigentliche Antenne, deren Halterung und deren elektronische Anpassung an die Sende- und Empfangsschaltkreise beinhaltet,
dadurch gekennzeichnet,
- dass in einem Randbereich der Leiterplatte (20) und im wesentlichen entlang des Plattenrandes (25) eine Halbwellendipol-Antenne (10) angeordnet ist,
- dass diese Antennne (10) zwei im wesentlichen spiegelsymmetrische Antennenarme (11, 12; 111, 112; 211, 212; 311, 312) aufweist,
- dass das innere Ende des einen Antennenarms (11, 111, 211, 311) über eine Anpassleitung (15) mit den elektronischen Schaltkreisen und das innere Ende des anderen Antennenarms (12, 112, 212, 312) mit einer Massefläche (22) verbunden ist, wobei die Eingangsimpedanz der Antenne (10) und die Impedanz der Anpassleitung (15) aneinander angepasst sind, und
- dass auf der Leiterplatte (20) die Nachbarbereiche der Antenne (10) im wesentlichen frei von jeglichen sonstigen Leitern sind.

2. Antennenanordnung nach Anspruch 1,
dadurch gekennzeichnet,
dass die Antennenarme (11, 12) im wesentlichen linear ausgebildet sind und auf einer gemeinsamen Geraden liegen.

3. Antennenanordnung nach Anspruch 1,
dadurch gekennzeichnet,
dass die Antennenarme (111, 112) L-förmig gewinkelt ausgebildet sind, wobei jeweils die einen L-Schenkel auf einer gemeinsamen Geraden und die anderen L-Schenkel parallel zueinander liegen.

4. Antennenanordnung nach Anspruch 1,
dadurch gekennzeichnet,
dass die Antennenarme (211, 212) im wesentlichen kreisbogenförmig ausgebildet sind und auf einem gemeinsamen Halbkreis liegen.

5. Antennenanordnung nach Anspruch 1,
dadurch gekennzeichnet,
dass die Antennenarme (311, 312) teilweise linear und ansonsten wellenförmig ausgebildet sind.

6. Antennenanordnung nach Anspruch 1,
dadurch gekennzeichnet,
- dass die Leiterplatte (20) wenigstens zwei Leiterschichten aufweist,
- dass wenigstens der eine Antennenarm (11, 111, 211, 311) als gedruckte Leiterbahn aus der einen Leiterschicht gebildet ist,
- dass die Anpassleitung (15) wenigstens teilweise ebenfalls aus dieser einen Leiterschicht gebildet ist,
- dass aus einer anderen Leiterschicht eine Masse-Fläche (22) gebildet ist, die zugeordnet wenigstens den Bereich der Anpasssleitung (15) überdeckt und den Bereich der Antennenarme (11, 12; 111, 112; 211, 212; 311, 312; 411, 412) unabgedeckt lässt, und
- dass der andere Antennenarm (12, 112, 212, 312) mit der Masse-Fläche (22) verbunden ist.

7. Antennenanordnung nach Anspruch 6,
dadurch gekennzeichnet,
dass die Masse-Fläche (22) den weit überwiegenden Teil der anderen Leiterschicht ausfüllt, wobei die Masse-Fläche (22) im Bereich der Anpassleitung (15) und gegen die inneren Enden der Antennenarme (11, 12) hin relativ spitzwinklig ausläuft.

8. Antennenanordnung nach Anspruch 1,
dadurch gekennzeichnet,
dass die Anpassleitung (15) wenigstens eine gedruckte, hochohmige Microstrip-Leitung (17.1, 17.2) umfasst, die aus Material der einen Leiterschicht gebildet ist, und die (17.1, 17.2) durch wenigstens einen diskreten Kondensator (18.1, 18.2) mit der Masse-Fläche (22) verbunden ist.

9. Antennenanordnung nach Anspruch 8,
dadurch gekennzeichnet,
dass die Anpassleitung (15) zwei in Serie geschaltete Microstrip-Leitungen (17.1, 17.2) und zwei Kondensatoren (18.1, 18.2) umfasst.

10. Antennenanordnung nach Anspruch 8,
dadurch gekennzeichnet,
dass die Microstrip-Leitungen (17.1, 17.2) mäanderförmige Trimm-Bereiche aufweisen, deren sprossenförmige Querverbindungen zum Zwecke des Trimmens durchtrennbar sind.

## Claims

1. Antenna device for a hand-held portable transceiver, where
the transceiver comprises a circuit board (20) which carries at least a substantial part of the electronic circuits of the appliance as well as the connections between them, and where
the antenna device includes the actual antenna, its mount and its electronic adaptation to the transmitting and receiving circuits,
characterised in that
- a half-wave dipole antenna is disposed in a border area of the circuit board (20) and essentially extends along the edge (25) of the circuit board,
- this antenna (10) comprises two essentially mirror-symmetrical antenna branches (11, 12; 111, 112; 211, 212; 311, 312),
- the inner end of one of the antenna branches (11, 111, 211, 311) is connected by a matching line (15) to the electronic circuits while the inner end of the other antenna branch (12, 112, 212, 312) is connected to a grounding surface (22), the input impedance of the antenna (10) and the impedance of the matching line (15) being adapted to each other, and in that
- the areas of the circuit board (20) near the antenna (10) are essentially free of any other conductors.

2. Antenna device according to claim 1, characterised in that
the configuration of the antenna branches (11, 12) is essentially linear and that they lie on a common straight line.

3. Antenna device according to claim 1, characterised in that
the antenna branches (111, 112) have an angled, L-shaped configuration where two of the L legs lie on a common straight line while the other two L legs are parallel to each other.

4. Antenna device according to claim 1, characterised in that
the antenna branches (211, 212) have an essentially circle arc-shaped configuration and lie on a common semicircle.

5. Antenna device according to claim 1, characterised in that
the antenna branches (311, 312) have a partially linear and otherwise wave-shaped configuration.

6. Antenna device according to claim 1, characterised in that
- the circuit board (20) comprises at least two conductor layers,
- at least one of the antenna branches (11, 111, 211, 311) is in the form of a printed conductor strip from one of the conductor layers,
- the matching line (15) is at least partially also formed of that conductor layer,
- a grounding surface (22) is formed from another one of the conductor layers, said surface covering in conjugation at least the area of the matching line (15) and leaving the area of the antenna branches (11, 12; 111, 112; 211, 212; 311, 312; 411, 412) uncovered, and in that
the other antenna branch (12, 112, 212, 312) is connected to the grounding surface (22).

7. Antenna device according to claim 6, characterised in that
the grounding surface (22) fills the greatest part of the other conductor layer, the grounding surface (22) forming a relatively acute taper in the area of the matching line (15) and towards the inner ends of the antenna branches (11, 12).

8. Antenna device according to claim 1, characterised in that
the matching line (15) comprises at least one printed high-impedance microstrip line (17.1, 17.2) which is formed from the material of one of the conductor layers and which (17.1, 17.2) is connected to the grounding surface (22) by at least one discrete capacitor (18.1, 18.2).

9. Antenna device according to claim 8, characterised in that
the matching line (15) comprises two microstrip conductors (17.1, 17.2) being connected in series and two capacitors (18.1, 18.2).

10. Antenna device according to claim 8, characterised in that
the microstrip conductors (17.1, 17.2) comprise meander-shaped trimming areas whose transom-shaped transversal connections are cuttable for the purpose of trimming.

## Revendications

1. Dispositif d'antenne pour radio-émetteur-récepteur portatif où
- le radio-émetteur-récepteur comporte une carte imprimée (20) qui porte au moins une partie essentielle des circuits électroniques de l'appareil ainsi que les connexions entre ceux-ci, et où
- le dispositif d'antenne comprend l'antenne proprement dite, sa fixation et son adaptation électronique aux circuits d'émission et de réception,
caractérisée en ce que
- dans une zone en bordure de la carte imprimée (20) et essentiellement le long du bord (25) de la carte est disposée une antenne à dipôle demi-onde (10),
- ladite antenne (10) comporte deux branches d'antenne (11, 12; 111, 112; 211, 212; 311, 312) essentiellement symétriques par rapport à un plan de symétrie,
- l'extrémité intérieure de l'une des branches d'antenne (11, 111, 211, 311) est reliée par une ligne d'adaptation (15) aux circuits électroniques, alors que l'extrémité intérieure de l'autre branche d'antenne (12, 112, 212, 312) est reliée à une surface de mise à terre (22), l'impédance d'entrée de l'antenne (10) et l'impédance de la ligne d'adaptation (15) étant mutuellement ajustées, et que
- les zones de la carte imprimée (20) voisines à l'antenne (10) sont essentiellement libres d'autres conducteurs quelconques.

2. Dispositif d'antenne selon la revendication 1,
caractérisé en ce que
les bras d'antenne (11, 12) sont de configuration essentiellement linéaire et sont disposés sur une droite commune.

3. Dispositif d'antenne selon la revendication 1,
caractérisé en ce que
les bras d'antenne (111, 112) sont de configuration coudée en forme de L, l'une des branches des deux L étant chaque fois disposée sur une droite commune alors que les autres branches des deux L sont parallèles.

4. Dispositif d'antenne selon la revendication 1,
caractérisé en ce que
les bras d'antenne (211, 212) présentent la configuration d'arcs de cercle essentiellement et sont disposés sur un demi-cercle commun.

5. Dispositif d'antenne selon la revendication 1,
caractérisé en ce que
les bras d'antenne (311, 312) sont de configuration partiellement linéaire et autrement ondulée.

6. Dispositif d'antenne selon la revendication 1,
caractérisé en ce que
- la carte imprimée (20) comporte au moins deux couches conductrices,
- au moins l'un des bras d'antenne (11, 111, 211, 311) est constitué d'un tracé dans l'une des couches conductrices,
- la ligne d'adaptation (15) consiste au moins partiellement également de cette couche conductrices,
- une surface de mise à terre (22) est formée dans une autre couche conductrice, ladite surface couvrant en conjugation au moins la zone de la ligne d'adaptation (15) et laissant libre la zone des bras d'antenne (11, 12; 111, 112; 211, 212; 311, 312; 411, 412), et que
- l'autre bras d'antenne (12, 112, 212, 312) est relié à la surface de mise à terre (22).

7. Dispositif d'antenne selon la revendication 6,
caractérisé en ce que
la surface de mise à terre (22) recouvre la plus grande partie de l'autre couche conductrice alors que la surface de mise à terre (22) diminuant à un angle relativement aigu dans la zone de la ligne d'adaptation (15) et vers les extrémités intérieures des bras d'antenne (11, 12).

8. Dispositif d'antenne selon la revendication 1,
caractérisé en ce que
la ligne d'adaptation (15) comprend au moins un conducteur à microbande (17.1, 17.2) imprimé de haute impédance qui est constitué du matériau de l'une des couches conductrices et qui (17.1, 17.2) est relié à la surface de mise à terre (22) par au moins un condensateur discret (18.1, 18.2).

9. Dispositif d'antenne selon la revendication 8,
caractérisé en ce que
la ligne d'adaptation (15) comprend deux conducteurs à microbande (17.1, 17.2) connectés en série et deux condensateurs (18.1, 18.2).

10. Dispositif d'antenne selon la revendication 8,
caractérisé en ce que
les conducteurs à microbande (17.1, 17.2) comportent des zones de rognement en forme de méandres dont les échelons transversaux sont capables d'être coupés pour permettre l'appoint.
